# EUROPÄISCHE PATENTSCHRIFT

(11) **EP 0 182 212 B1**
(45) Veröffentlichungstag und Bekanntmachung des Hinweises auf die Patenterteilung: **10.01.1990**
(21) Anmeldenummer: 85114188.7
(22) Anmeldetag: 07.11.1985
(51) Int. Cl.: E04G 11/06, E04G 9/02

(54) **Schalung zur Errichtung von Baukörpern aus gussfähigen Materialien, wie beispielsweise Beton**
Shuttering for making constructions of pourable materials, e.g. concrete
Coffrage pour la réalisation de constructions en matériaux coulés, p.ex. béton

(30) Priorität: 16.11.1984 AT 3642/84
(43) Veröffentlichungstag der Anmeldung: 28.05.1986
(73) Patentinhaber: Rund-Stahl-Bau Gesellschaft m.b.H., A-6900 Bregenz (AT)
(72) Erfinder: Mathis, Hugo, Dipl.-Ing., A-6900 Bregenz (AT)
(74) Vertreter: Hefel, Herbert, Dipl.-Ing.

(56) Entgegenhaltungen:
- DE-A- 3 313 347
- FR-A- 745 998
- FR-A- 912 613
- FR-A- 1 556 186
- US-A- 1 588 229
- US-A- 2 046 123
- US-A- 2 107 427
- US-A- 4 085 495

## Beschreibung

Die Erfindung bezieht sich auf eine Schalung zur Errichtung von Baukörpern aus gußfähigen Materialien, wie beispielsweise Beton, mit eventuell beschichteten Schalungstafeln aus elastisch verformbarem Material, beispielsweise Stahlplatten, die zur Fertigung von gekrümmt verlaufenden Baukörpern im elastischen Bereich biegbar sind und die Schalungstafeln außenseitig an einander gegenüberliegenden Rändern und vorzugsweise nahe denselben flänschartige Stege aufweisen, wobei im betriebsmäßigen Einsatz innerhalb einer Schalung unmittelbar aufeinanderfolgende Schalungstafeln an einander benachbarten, die flanschartigen Stege aufweisenden Rändern mit Verriegelungsgliedern miteinander verbunden sind und zur Abstützung der aufeinanderfolgenden Schalungstafeln außenseitig an den Schalungstafeln anliegende Träger als Zug- bzw. Druckglieder vorgesehen sind.

Solche Schalungen sind bekannt. Damit können u.a. rotationssymmetrische Baukörper errichtet werden, aber auch Baukörper mit unregelmäßig gekrümmten Flächen. Bei den rotationssymmetrischen Baukörpern bzw. dafür zu errichtenden Schalungen gibt es unterschiedliche Systeme, die mit bzw. ohne Durchdringungen arbeiten. Bei den Schalungen, die ohne Durchdringung arbeiten, werden die auftretenden Kräfte durch den einzufüllenden Beton durch innen- bzw. außenliegende Ringe aufgenommen. Diese Aufnahme der Kräfte kann bei den Außenschalungen durch die Schalhaut selbst übernommen werden, insbesondere durch eigene Gurte, die in die Schalelemente integriert sind oder durch faßdaubenförmige, später aufgebrachte Zugeinrichtungen. Die Innenschalung wird üblicherweise durch Druckringe, die polygonal oder rund verlaufen können oder in Form von einfachen oder räumlichen Fachwerken ausgebildet sind. Bei den nicht rotationssymmetrisch gekrümmten Formen sind bisher üblicherweise konventionell mit Holz und Aufdoppelungen sowie mit entsprechenden Durchbindungen zimmermannsmäßige Schalungen eingesetzt worden.

In diesem Zusammenhang ist auch die US-PS 2107427 zu erwähnen, aus der eine Metallschalung für die Errichtung von Betonmauerwerk bekannt ist, die vertikale, im Querschnitt I-förmige Steher aufweist, und rechteckige Schalungstafeln, die an ihrer Rückseite horizontal verlaufende, übereinander mit Abstand angeordnete Versteifungsrippen oder -stege besitzen. Diese Versteifungsrippen oder Versteifungsstege überragen den seitlichen Rand der Schalungstafeln, sie kragen gegenüber diesem Rand aus, und die Höhe dieser Versteifungsrippen oder Versteifungsstege ist kleiner als die innere Höhe der im Querschnitt I-förmigen Steher. Vereinzelt sind zwischen den horizontalen Versteifungsrippen im Randbereich der Schalungstafeln Bolzen angeschweißt, die ebenfalls den Rand dieser Schalungstafeln um ein geringes Maß überragen. Weiterhin ist hier noch zu erwähnen, daß die äußere Länge der horizontal angeordneten Versteifungsrippen oder Versteifungsstege nur um ein geringes Maß kleiner ist als der horizontale Abstand der Stege der vertikal angeordneten, I-förmigen Steher. Wenn die Schalung mit diesen Elementen zu errichten ist, so werden vorerst die im Querschnitt I-förmigen Steher aufgestellt und fixiert und dann müssen von oben her die einzelnen Schalungstafeln eingefahren werden, weil von der Seite her diese Schalungstafeln nicht eingefügt werden können. Die von oben eingefahrenen Schalungstafeln liegen mit den seitlich auskragenden Bolzen von hinten am vorderen Flansch des im Querschnitt I-förmigen Stehers an, und die Schalungstafeln werden in ihrer Lage dadurch gehalten, daß von außen her Sperrbleche eingekeilt werden, die sich einerseits an der Rückseite des hinteren Flansches des Stehers abstützen und andererseits an der schmalen Kante der Versteifungsrippe. Ist die Schalung gefüllt und ist die Vergußmasse abgebunden, so müssen zur Demontage der Schalung wiederum die Schalungstafeln einzeln nach oben der Reihe nach ausgefahren werden. Um Hebezeuge an-und einsetzen zu können, besitzen daher diese horizontalen Versteifungsrippen nahe ihren äußeren Rändern Öffnungen, in welche ein Kranhaken oder Hebezeug eingefügt und eingesetzt werden kann.

Auch die US-PS 1588229 ist noch zu erwähnen. Die ebenfalls aus metallischen Elementen bestehende Schalung besitzt vertikale Steher mit U-förmigem Querschnitt, deren seitliche Wangen nach außen kragende schmale Flansche zeigen. Die ebenfalls am oberen und unteren Rand horizontale Versteifungsrippen oder Versteifungsstege aufweisenden Schalungstafeln besitzen einen durch zweimaliges Umbiegen hergestellten, versteiften Vertikalrand, der im Querschnitt eine U-Form besitzt. Die Enden der horizontalen Versteifungsstege sind nahe an den durch Umbiegung gebildeten, versteiften Rand der Schalungstafeln herangeführt, jedoch von diesem unter Bildung eines Spaltes distanziert, und zusätzlich ist die Randkante des horizontalen Steges etwas schräg gegen die Mitte der Platte hin zurückgezogen, so daß die Rückseite der Schalungstafel und die erwähnten Randkanten des Horizontalsteges einen im Querschnitt L-förmigen Spalt begrenzen. Um diese Schalung aufzubauen, muß dies entweder feldweise in horizontal verlaufenden Schritten geschehen (Errichtung eines Stehers, seitliches Einfädeln der Schalungstafeln, Einfädeln des nächsten Stehers und so fort), oder aber die Steher werden in entsprechenden Abständen voneinander aufgestellt und dann müssen auch hier die Schalungstafeln von oben her eingefädelt werden. In entsprechend umgekehrter Reihenfolge wird dann die Schalung demontiert.

Beide besprochenen und vorbekannten Schalungstypen und Schalungsformen sind unzweckmäßig und aufwendig und können im modernen Schalungsbau nicht rationell eingesetzt werden.

Die Erfindung zielt nun darauf ab, die Schalung so weiterzubilden, daß sie einen einfachen Aufbau hat und sowohl für Bauwerke mit geraden oder gekrümmten Wänden eingesetzt werden kann. Aufeinanderfolgende Schalungstafeln innerhalb der Schalung, die an ihren Rändern über die flanschartigen Stege miteinander verbunden sind, sollen dabei in einer horizontalen oder in einer vertikal verlaufenden Reihe angeordnet werden können. Die Lösung dieser Aufgabe gelingt dadurch, daß die flanschartigen Stege an ihren oberen bzw. unteren Enden keilförmige Einschnitte bzw. Hinterschneidungen aufweisen und die eine Begrenzungsebene des keilförmigen, seitlich offenen Einschnittes durch die Außenseite der Schalungstafel gebildet ist und die Stirnkanten der Stege gegenüber den Rändern der Schalungstafeln zurückversetzt sind, und so die Einschnitte bzw. Hinterschneidungen der Stege benachbarter Schalungstafeln zumindest in Blickrichtung rechtwinklig zur Ebene der Stege hinterschnittene, nutenartige Ausschnitte begrenzen, in welchen der Träger liegt.

Diese Schalungstafeln weisen an ihrer Rückseite vertikal verlaufende Versteifungsstege oder Versteifungsrippen auf, so daß die Schalungstafeln um vertikal stehende Achsen gebogen verlegt werden können. Innerhalb des Schalungsverbundes stoßen benachbarte Schalungstafeln unmittelbar aneinander, und zwar mit ihren randseitigen vertikalen Versteifungsstegen oder Versteifungsrippen, wobei dann die aneinander anliegenden und randseitigen vertikalen Versteifungsstege oder Versteifungsrippen benachbarter Platten miteinander verschraubt oder anderweitig verspannt werden. Die horizontalen oberen und unteren Ränder dieser Schalungstafeln sind «offen», mit welchen diese Schalungstafeln in horizontal liegende und verlaufende Träger und Tragringe einhängbar sind, durch welche, insbesondere wenn es sich um umfangsgeschlossene Ringe handelt, die auf die Schalung einwirkenden Horizontalkräfte beim Einfüllen der Gußmasse aufgenommen werden, ohne daß es besonderer zusätzlicher Abstützung bedarf. Vor allem aber ermöglicht diese erfindungsgemäße Schalung auch ein schrittweise fortzusetzendes Betonieren, d.h. nach dem Einbringen des Betons können die unteren Schalungstafeln entfernt und oben an der Schalung wieder aufgesetzt werden, so daß ein-und dieselbe Schalungstafel bzw. ein- und derselbe Schalungsring bei der Errichtung eines hohen Mauerwerkkörpers schrittweise in periodischen Abständen immer wieder in die Schalung eingefügt und aus ihr entfernt wird, so daß der Schalungsaufwand in der Summe gesehen gegenüber herkömmlichen Schalungsmethoden und Schalungseinrichtungen doch erheblich reduziert ist.

Um die Erfindung und ihre Einsatzmöglichkeit zu veranschaulichen, wird diese anhand der Zeichnung an verschiedenen Ausführungsbeispielen beschrieben, wobei auf die Vorteile der im folgenden zu erläuternden konstruktiven Maßnahmen im einzelnen noch eingegangen werden wird. Es zeigen:
Fig. 1 die Ansicht einer Schaltafel und
Fig. 2 ihre Seitenansicht;
Fig. 3, 4, 5 und 6 die Draufsicht auf die Schalungstafeln nach Fig. 1, wobei hier verschiedene Krümmungsformen gezeigt sind;
Fig. 7 einen Schnitt durch eine aufgerichtete Schalung für.einen Rundbau;
Fig. 8, 9, 10, 11, 12 und 13 die Stirnansichten unterschiedlich gestalteter, als Zugglied dienender Träger;
Fig. 14 die Ansicht eines Zuggliedes in der Ausgestaltung des Trägers nach Fig. 15 in Form eines Bandstahles;
Fig. 15 die Ansicht eines als Zugglied ausgebildeten Bandes;
Fig. 16 im Schnitt einen als Kastenträger ausgebildeten Träger, und
Fig. 17 dessen Ansicht in einem gegenüber Fig. 16 verkleinerten Maßstab;
Fig. 18 und 19 Verriegelungsglieder in Draufsicht für in horizontaler Richtung aufeinanderfolgender Schalungstafeln;
Fig. 20 und 21 Schritte durch Verbindungsstellen von in horizontaler Richtung aufeinanderfolgender Schalungstafeln;
Fig. 22 und 23 die Befestigung der Schalungstafeln bzw. ihre Anordnung gegenüber einer Fundamentplatte;
Fig. 24 die Verbindungsstelle von als Druckglieder dienenden Horizontalträgern in Ansicht;
Fig. 25 ein Detail aus Fig. 24;
Fig. 26 die Draufsicht auf die Darstellung nach Fig. 24;
Fig. 27 einen gekrümmten Träger in Draufsicht;
Fig. 28 einen gebogenen Träger in Draufsicht, der mehrteilig ausgebildet ist;
Fig. 29 den einen Teil des gebogenen Trägers nach Fig. 28 in Draufsicht;
Fig. 30 einen Schnitt nach der Linie A-A in Fig. 28;
Fig. 31 einen Schnitt nach der Linie B-B in Fig. 29;
Fig. 32 bis 35 Varianten für die Hinterschneidungen bzw. Einschnitte in den flanschartigen Stegen, . und zwar jeweils eine Seitenansicht (Fig. 32 und
Fig. 34) und je eine Draufsicht (Fig. 33 und Fig. 35), wobei in beiden Fällen zur Herstellung dieser Hinterschneidungen bzw. Einschnitte verschiebbare und lösbare Keile an den Stegen vorgesehen sind;
Fig. 36 eine Schalungstafel in Seitensicht entsprechend der Fig. 3, wobei hier jedoch die Stege lösbar an der Tafel befestigt sind;
Fig. 37 und 38 Varianten zum Ausführungsbeispiel nach Fig. 36, wobei hier als Verbindungselemente zwischen Schalungstafel und Steg Ösen und Keile vorgesehen sind;
Fig. 39 ein trapezförmiges Schalungselement, bestehend aus Trägern und Schalungstafeln, wobei letztere eine trapezförmige Umrißkontur besitzen und die Stege innerhalb des Schalungselementes waagrecht liegen;
Fig. 40 ebenfalls in Draufsicht ein trapezförmiges Schalungselement, wobei hier jedoch die Schalungstafeln eine rechteckige Form zeigen, hingegen sind die Träger mit trapezförmig ausgestalteten Flanschen bestückt (Ansicht);
Fig. 41 und 42 Träger in Schrägsicht mit zum Teil trapezförmig bzw. keilförmig verlaufenden Flanschen für die Herstellung eines Schalungselementes, wie es in Ansicht die Fig. 40 zeigt.

Fig. 1 zeigt in Ansicht die Außenseite einer Schalungstafel 1 von langgestreckter Form. Diese Schalungstafel besteht hier aus Stahlblech, das biegsam ist. Vier zueinander parallele Stege 2 in vertikaler Anordnung sind an der Außenseite dieser Tafel 1 befestigt, wobei die jeweils äußeren Stege 2 bündig mit den vertikalen Randkanten 3 der Schalungstafeln 1 liegen. Diese Schalungstafel 1 kann eben verlegt werden (Fig. 3 - Draufsicht). Sie kann jedoch auch zu unterschiedlichen Krümmungen gebogen werden, wie dies in Draufsicht die Fig. 3 bis 6 darstellen. In den Stegen 2 sind über dessen Höhe möglichst gleichmäßig verteilt Aussparungen 4 vorgesehen, an und in welchen Verriegelungsglieder eingesetzt werden, wenn die Tafeln 1 zu einer Schalung zusammengebaut werden. An den oberen und unteren Enden dieser Stege 2 sind in dem hier gezeigten Ausführungsbeispiel keilförmige Einschnitte 5 vorgesehen, wobei die eine Begrenzungsfläche dieser keilförmigen Einschnitte 5 durch die Außenseite der Schalungstafel 1 gebildet wird. Die Stirnkanten 6 der Stege 2 sind gegenüber den horizontalen Rändern 7 und 8 zurückversetzt. Die Schalungstafeln besitzen vorzugsweise eine Länge von 3,14 m (n) oder einem vielfachen oder einem ganzzahligen Teil, z.B. 1,57 m, 52 cm und dgl. Die Blechtafeln sind ca. 50 cm bis 100 cm hoch und sind in einer Richtung biegsam.

Das zweite Hauptelement der hier zu besprechenden Schalung ist ein auf Zug oder Druck beanspruchter Träger, der bei Rundschalungen als Ring ausgebildet ist.

Fig. 7 zeigt nun den Querschnitt durch eine mit den vorstehend beschriebenen Schalungstafeln 1 . errichtete Schalung für einen Rundbau. Auf einer Fundamentplatte 9 sind im Abstand a, der der Stärke der zu errichtenden Mauer entspricht, zwei Ringe aus U-förmigen Profilschienen 10 und 11 mit Schrauben 12 befestigt, wobei die Wangen der U-förmigen Profilschienen 10 und 11 auf der Fundamentplatte 9 direkt aufliegen. Im Detail und in einem gegenüber Fig. 7 vergrößerten Maßstab ist dies in der Fig. 22 dargestellt. Anstelle eines Ringes aus U-förmigen Profilen kann auch ein Ring aus einem L-Profil 13 aufgelegt werden. Dies veranschaulicht Fig. 23.

Auf die einander zugewandten aufrechten Flansche der Ringe aus den Profilschienen 10 und 11 werden nun einzeln die Schalungstafeln 1 aufgesteckt, wobei die erwähnten keilförmigen Einschnitte 5 diese Flansche aufnehmen (siehe Fig. 22 bzw. 23). Diese aufgesteckten und in horizontaler Richtung unmittelbar aufeinanderfolgenden Schalungstafeln 1 werden zu einem Ring verbunden. Dies kann mit Steckbolzen 14 und Keilen 15 geschehen, wie dies Fig. 18 in Draufsicht veranschaulicht. Der Steckbolzen 14 besitzt einen konischen freien Endschaft 17 und einen verbreiterten Kopf 16. Ein im Bolzenschaft vorgesehener Schlitz 18 nimmt den erwähnten Spannkeil 15 auf. Anstelle eines solchen Steckbolzens können auch Keilschuhe 19 (siehe Fig. 19) verwendet werden, die auf entsprechend ausgebildete Keillaschen 20 entlang der vertikalen Ränder 3 der Schalungstafeln 1 aufgeschoben und aufgespannt werden. Bei den beiden in den Fig. 18 und 19 gezeigten Ausführungsformen stoßen die Randkanten 3 der Schalungstafeln 1 stumpf aneinnder.

Eine andere Verbindungsart der in horizontaler Richtung aufeinanderfolgenden Schalungstafeln 1 veranschaulicht Fig. 20. Hier ist der eine vertikale Rand 3 der Schalungstafel 1 über seine Länge mit mehreren angeschweißten Bolzen 21 bestückt, jeder Bolzen hat eine Langlochaussparung zur Aufnahme eines Spannkeiles 22. Der andere Rand 3' der in horizontaler Richtung anschließenden Schalungstafel 1' besitzt eine Reihe von Löchern 23, die so ausgebildet sind, daß sie die erwähnten Bolzen 21 aufnehmen können. Der so gefertigte Stoß zweier aufeinanderfolgender Schalungstafein 1 und 1' - in horizontaler Richtung aufeinanderfolgend - ist hier stufenförmig abgesetzt.

Falls ein solcher stufenförmiger Absatz an der Stoßstelle zweier in horizontaler Richtung aufeinanderfolgender Schalungstafeln 1 und 1' nicht als zweckmäßig oder gar störend erachtet werden sollte, kann eine solche Verbindung auch ohne einen solchen Absatz gestaltet werden. Dies veranschaulicht Fig. 21, in der gleichwertige Teile in Vergleich mit Fig. 20 mit denselben Hinweisziffern versehen sind. Hier sind die Löcher 23 der einen Lochreihe in einem eigenen Stoßblech 24 angeordnet, das randseitig an der einen Schalungstafel 1' angeschweißt ist und das die eigentliche Stoßstelle, gebildet durch die beiden Ränder 3 und 3' der Schalungstafeln 1 und 1' überdeckt.

Auf die so gefertigten Ringe aus den Schalungstafeln 1 bzw. 1' werden nun ringförmige Träger 25 und 26, wie aus der Fig. 7 ersichtlich, eingesetzt, wobei der äußere Ringträger 26 als Zugglied, der innere Ringträger 25 als Druckglied ausgebildet ist. Die oben geschilderten Einschnitte 5 der Stege 2 nehmen die der Schalung zugewandten Flansche der Träger formschlüssig auf. Auf die so gefertigten Gebilde werden nun wiederum Schalungstafeln 1 aufgereiht und in der oben beschriebenen Weise in Umfangsrichtung miteinander verbunden und ausgerichtet, dieser Vorgang wiederholt sich so lange bis die Schalung die notwendige Höhe erreicht hat. Es ist aus Fig. 7 sowie insbesondere aus den Fig. 8 bis 13 und 15 ersichtlich, daß die erwähnten Einschnitte zweier übereinanderliegender Stege 2 eine hinterschnittene Nut bilden, die den der Schalungstafel 1 zugewandten und an ihr anliegenden Flansch des jeweils umlaufenden ringförmigen Trägers formschlüssig fassen.

Die Ringträger 25 bzw. 26 können unterschiedlich ausgebildet sein. Zweckmäßigerweise bestehen sie jedoch aus einzelnen Ringsegmenten, die miteinander verspannt werden. Die Querschnitte dieser Träger können sehr unterschiedlich sein. Fig. 8 zeigt einen I-förmigen Träger, an dessen Stirnseiten und nahe dem Außenflansch 27 Hülsen 28 angeschweißt sind, deren Achsen parallel zur Achse des Profils verlaufen. Nach Fig. 9 ist der Träger aus einem Bandstahl 29 gefertigt mit einem außenseitig angeschweißten Kastenprofil 30. Auch hier sind stirnseitig Hülsen 28 vorgesehen.

Der Träger nach Fig. 10 weist einen etwas aufwendigeren Aufbau auf. Der Flansch 31, der unmittelbar an der Schalungstafel 1 anliegt, besitzt mittig einen absatzartigen Vorsprung 32, der bei funktionsgerechtem Einbau zwischen den Rändern 7 und 8 zweier in vertikaler Richtung aufeinanderfolgender Tafeln liegt. An der davon abgewandten Seite des Flansches 31 verlaufen zwei voneinander distanzierte L-Profilschienen 33, deren freie Schenkel voneinander abgewandt sind. Diese beiden L-förmigen Abschnitte begrenzen einen zentralen Zwischenraum 34, in welchem Abstandshalter eingeschoben werden können, die mit der zweiten Schalungshaut zu verbinden sind. Dies deutet hier die strichlierte Linie 35 an. Der hier in Fig. 10 dargestellte und vorstehend beschriebene Träger ist als Walzprofil ausgebildet.

Eine mit der Ausführungsform nach Fig. 8 ähnliche Konstruktion zeigt Fig. 11, wobei jedoch hier der Einschnitt 5 in den Stegen 2 von parallelen Kanten begrenzt wird. Die gewünschte und notwendige Verspannung zwischen Träger und Schalungsplatte wird hier durch den im Querschnitt keilförmigen Flansch des horizontal liegenden Trägers erzielt.

Ist der aus Fig. 10 ersichtliche Träger als Walzprofil ausgebildet, so ist der Träger nach Fig. 13, der zum Träger nach Fig. 10 einen äquivalenten Querschnitt aufweist, aus einzelnen Profilschienen zusammengeschweißt.

Einen Träger aus einer T-Profilschiene veranschaulicht Fig. 12. Träger der hier vorstehend erläuterten Art dienen hauptsächlich als Zugelemente, sie werden auf der Außenseite einer ringförmigen Schalung verlegt.

Bei geringeren Beanspruchungen können als Zugelemente auch normale einfache Bandstähle 36 verwendet werden, dies ist in den Fig. 14 und 15 dargestellt. Auch hier sind an der Stirnseite des Bandstahles 36 Hülsen 28 angeschweißt, zur Aufnahme von Verbindungs- und Spannschrauben. Die Ansicht einer solchen Verbindungsstelle ist aus Fig. 14 entnehmbar. Fig. 15 ist ein Schnitt nach der Linie C-C in Fig. 14.

Zeigen die vorstehend beschriebenen Figuren Stege mit Einschnitten, die bei paarweiser Anordnung eine hinterschnittene Nut begrenzen, die formschlüssig die Flansche der horizontal umlaufenden Träger aufnehmen, wobei diese Einschnitte 5 keilförmig ausgestaltet sein können, oder aber auch von zueinander parallelen Kanten begrenzt sein können (Fig. 11), so veranschaulicht Fig. 16 einen stufenförmigen Einschnitt bei den Stegen 2" der Schalungstafeln 1". Bei paarweiser Anordnung dieser Stege 2" bilden diese stufenartigen Einschnitte eine offene Nut. In diese Nut ist ein aus einzelnen Längssegmenten zusammengesetzter kastenartiger Träger 37 eingefügt, zu dessen Fixierung an den Stegen 2" schwenkbar gelagerte Exzenterbügel 38 angelenkt sind. Nach dem Einsetzen des Trägers werden die Bügel 38 verschwenkt und halten so unter Vorspannung den Träger fest. Zweckmäßigerweise sind sowohl oben wie auch unten an den Stegen 2" solche Bügel vorgesehen, die bei ordnungsgemäßer Montage den Träger 37 zwischen sich zangenartig fassen. Dies veranschaulicht in einem gegenüber Fig. 16 verkleinerten Maßstab die Fig. 17 in Ansicht.

Wurden vorstehende Profilträger bzw. Trägersegmente beschrieben, die miteinander verschraubbar sind, so ist zu vermerken, daß eine solche Verschraubung bei Zuggliedern notwendig ist. Werden jedoch die Träger bzw. Trägersegmente als Druckglieder eingesetzt und eingefügt, so ist eine solche Verschraubung nicht notwendig. Ein Beispiel für ein solches Druckglied veranschaulicht in Draufsicht und Ansicht die Fig. 24, 25 und 26. Der als Druckglied dienende Träger 25 ist als T-Profil ausgebildet und aus einzelnen bogenförmigen Segmenten 25' und 25" gebildet. Endseitig besitzt das eine Segment 25" eine Druckplatte 39, die rechtwinklig zur Achse des Trägersegmentes 25" steht und mit diesem fest verbunden, beispielsweise verschweißt ist. Das andere Segment 25' trägt randseitig einen Exzenter 40, der um die ortsfeste Achse 41 mittels eines Handhebels 42 verschwenkbar ist. Die in die durch die paarweise Anordnung der Einschnitte 5 der Stege 2 gebildeten hinterschnittenen Nuten eingesetzten und eingehängten Trägersegmente werden durch die Betätigung dieser Exzenter gegeneinander verspannt.

Als Träger oder Trägersegmente dienen alle geeigneten Elemente, die ein entsprechendes Band besitzen, das von den erwähnten Einschnitten bzw. den von den Einschnitten gebildeten Nuten formschlüssig aufgenommen werden kann. Die einzelnen Trägersegmente können vorgebogen sein, es können aber auch solche Träger verwendet werden, die auf eine gewünschte Krümmung einstellbar sind. Solche hinsichtlich ihrer Krümmung einstellbaren Träger sind in vielfältigen Formen bekanntgeworden. Eine dieser Formen zeigt die Fig. 27 in Draufsicht. Die Enden des Trägersegmentes 25"' sind mit Zugstangen 43 verbunden, die einander zugewandten Enden dieser Stangen 43 sind an einem in seiner Länge verstellbaren Stellglied 44 angeordnet. Durch Veränderung der Länge des Stellgliedes 44 ist die Krümmung des Segmentes 25"' einstellbar. Auch Trägersegmente, die einen polygonalen Ring bilden, sind hier verwendbar. Eine andere Ausführungsform eines Trägers veranschaulichen die Fig. 28 bis 30. Der hier in Fig. 30 im Querschnitt gezeigte Träger ist zweiteilig ausgebildet. Der eine Teil besteht aus einem gekrümmten T-Träger 45, dessen Mittelsteg 46 randseitig eine Lochreihe 47 aufweist. Der zweite Teil ist als Stahlband 48 ausgebildet, das auf einer seiner beiden Breitseiten rechtwinklig dazu angeordnete Stege 49 trägt, die in der Mittelebene dieses Bandes 48 liegen. Randseitig und parallel zur Längserstreckung des Bandes 48 sind in diese Stege 49 Langlöcher 50 eingearbeitet. Dieses Stahlband 48 ist leicht biegbar und kann als Zugglied verwendet werden. In Verbindung mit dem vorstehend beschriebenen T-Profil 45 (Fig. 28) ist es als Druckglied einsetzbar. Zu diesem Zweck werden die beiden Teile miteinander verschraubt.

In den beschriebenen Ausführungsbeispielen sind die übereinanderliegenden Schalungstafeln 1 jeweils so angeordnet, daß die Stege 2 in vertikaler Richtung fluchten. Dies ist für die Erfindung nicht unbedingt notwendig. Die Stege 2 der,in vertikaler Richtung aufeinanderfolgenden Schalungstafeln 1 können auch gegeneinander seitlich versetzt sein. Auch in einem solchen Fall werden die horizontalen Ringträger, ob sie nun tatsächlich kreisförmig verlaufen oder polygonal, formschlüssig gehalten.

Bei der Herstellung einer kreisförmigen Schalung, z. B. einer Außenschalung, werden die vorstehend beschriebenen Schalungstafeln in eine am Fundament befestigte Richteinrichtung eingefügt, wie dies im Zusammenhang mit den Fig. 22 und 23 erläutert worden ist. Dann werden jeweils Schalungsringe gebildet, die aufeinanderstoßen. Durch die Einschnitte in den Stegen ist Raum geschaffen für die Aufnahme des horizontal verlaufenden Trägers. Dieser Träger übernimmt im Falle der Außenschalung Zugkräfte, die beim Einfüllen des Betons in die Schalung entstehen. Gleichzeitig hat dieser Träger auch die Aufgabe, den Stoß zweier übereinanderliegender Schalungstafeln abzudichten. Durch die Keilform des Einschnittes bzw. durch die Keilform des Flansches des Trägers werden die einzelnen Tafeln ausgerichtet und fixiert. Die Montage wird fortgesetzt, indem Ring auf Gurt usw. gestellt wird, bis die gewünschte Höhe erreicht ist. Nach Einbringung der Armierung wird die Innenschalung auf dieselbe Weise aufgebaut und entsprechend dem Betonierungsfortschritt kontinuierlich geschlossen. Es besteht die Möglichkeit, statt reiner Zug-und Druckträger auch kombinierte Träger zu verwenden, die eine Durchbindung und dadurch eine Lastabtragung gegenseitig zwischen Innen- und Außenträger erlauben. In diesem Fall sind die Gurte als U-Gurte ausgebildet (Fig. 10 und Fig. 13). Die innen- bzw. außenliegenden Träger oder Gurte sind jeweils auf den notwendigen Radius einzustellen. Diese Träger oder Gurte können auch polygonal ausgestaltet sein. Um Vorspannungen sowohl auf die Druck- als auch auf die Zuggurte oder Träger aufbringen zu können, kann der Träger oder Gurt so ausgebildet sein, daß sie Knebel-Exzenter- oder Keil- bzw. Schraubeinrichtungen besitzen, mit welchen die gewünschten Vorspannkräfte aufzubringen sind. Während des Betonierens kann durch diese Schalung in beliebiger Höhe hinauf betoniert werden. Es ist auch möglich, in Abhängigkeit des Baufortschrittes die Schalung in dem Bereich, in dem der Beton bereits abgebunden hat, abzubauen und die so gewonnenen Schalungselemente am oberen Rand der Schalung wieder aufzusetzen.

Mit der vorgesehenen Konstruktion kann wahlweise entweder zuerst die Innenschalung erstellt werden, dann wird armiert und dann die Außenschalung kontinuierlich hochgezogen. Dieser Vorgang kann auch in umgekehrter Weise geschehen, indem zuerst die Außenschalung errichtet wird. Durch die stabilisierende Wirkung der Gurte oder Träger ist für die Errichtung der Schalung nur eine Innen- oder Außenpodiumskonstruktion notwendig, wie sie bei bekannten Schalungssystemen schon verwendet wird. In diesem Zusammenhang ist auch darauf hinzuweisen, daß ein solches Arbeitspodium auch gegen die Innengurte abgestützt werden kann.

Die so errichtete Schalung hat eine ausreichende Stabilität, so daß eine zusätzliche Versteifung und Aussteifung nicht notwendig ist. In die Schalung können auch in beliebiger Höhe Abstandshalter eingepaßt werden.

Bei nicht rotationssymmetrischen Bauwerken sind die horizontalen Träger oder Gurte entsprechend der vorgesehenen Krümmung als Durchbindeträger oder Durchbindegurte vorzusehen. Dann werden diese wie bei der Zylinderschalung abwechselnd mit den biegsamen Schalelementen aufgebaut. Nach dem Aufbau können die notwendigen Durchbindungen eingefügt werden.

Die biegsamen Schalungstafeln werden vorzugsweise aus Stahlblech gefertigt. Auch andere Materialien, wie glasfaserverstärkte Kunststoffe oder glasfaserverstärkte Profilträger können hier verwendet werden. Auch Sperrholz ist ein brauchbarer Werkstoff. Daß für die horizontalen Gurte und Träger verschiedenste Querschnitte einsetzbar sind, wurde vorstehend anhand von Ausführungsbeispielen gezeigt. Daß außen und innen verschiedene Profile für diese Gurte oder Träger verwendet werden können, ist ebenfalls aufgezeigt worden.

Im Vergleich mit bekannten Schalungen hat die biegsame Schalung den Vorteil, daß sowohl die Horizontalträger oder Gurte als auch die Schalungstafeln in beiden Richtungen biegsam sind, deshalb sowohl für kreissymmetrische Innen- wie auch kreissymmetrische Außenschalungen verwendet werden können. Die Elemente sind ein- . fach aufgebaut, leicht reinzuhalten und zu reinigen. Dasselbe gilt auch für die horizontalen Träger oder Gurte, die vorzugsweise so miteinander verbunden sind, daß sie kontinuierlich durch eine Rundungs- oder Biegemaschine durchgeführt werden können. Das Biegen dieser Gurte oder Träger kann entweder auf der Baustelle erfolgen oder schon werkstattmäßig vorbereitet werden.

In die sich steifen Horizontalträger oder Gurte können verschiedene Arten von Konsolen eingehängt werden, auf die ein Podium aufgebaut werden kann. Die Schalung kann auch als selbstkletternde Schalung verwendet werden. In diesem Fall wird jeweils ein ca. 2 m hoher Abschnitt geschalt, betoniert und dann von der unteren Ebene nach oben umgesetzt, und dann wiederum die nächste Etappe geschalt. Das beschriebene Schalungssystem ist im Prinzip durchdringungsfrei.

Durch die Höhenunabhängigkeit der Schalungselemente können beliebig hohe Wandabschnitte betoniert werden, ohne daß die Fallhöhe mehr als der Höhe der Schalungstafel entspricht.

Es ist auch möglich, eine hydraulische Hubbühne einzusetzen, die auf den horizontalen Trägern oder Gurten abgestützt wird und die dann schrittweise hochgefahren wird.

Bei den vorstehend beschriebenen Schalungstafeln waren die Stege 2 angeschweißt und die Einschnitte bzw. Hinterschneidungen durch entsprechende Ausklinkungen in den Stegen gefertigt. Es liegt im Rahmen der Erfindung, diese Hinterschneidungen bzw. Einschnitte durch bewegliche Glieder zu erzielen. Ein erstes Ausführungsbeispiel dafür zeigen die Fig. 32 und 33 in Seitensicht und Draufsicht. Auf der Schalungstafel 60 ist der Steg 61 angeschweißt. Dieser Steg besitzt eine stumpfe Stirnkante 66, die gegenüber dem Rand der Schalungstafel 60 zurückversetzt ist. Endseitig in diesem Steg 61 ist eine rechteckige Aussparung 62, deren Längsachse parallel zur Längsachse des Steges liegt und in welcher ein gabelartig ausgebildeter, in dieser Aussparung 62 längsverschiebbarer Keil 63 eingesetzt ist. Der Pfeil 67 zeigt die Verschieberichtung für diesen Keil 63 an. Dieser Keil ist über die Länge der Ausnehmung 62 verschiebbar. Dank dieser Konstruktion ist es möglich, Schalungstafeln 60 aneinanderzureihen, dann den Träger 64 einzulegen und anschließend den formschlüssigen Verbund durch Verschieben des Keiles 63 herzustellen, der dann den Flansch 65 des Trägers 64 formschlüssig übergreift.

Eine Variante dieser Konstruktion zeigen die Fig. 34 und 35 ebenfalls in Seitensicht und Draufsicht. Hier ist der versetzbare Keil 63', der in seiner funktionsgerechten Lage den Flansch 65 des Trägers 64 formschlüssig übergreift, durch einen seitlich einzuschlagenden, weiteren Keil 68 fixiert.

Die Ausführungsformen aus den Fig. 32 bis 35 haben den Vorteil, daß solche Schalungstafeln aneinandergereiht werden können, dann werden erst die Träger 64 angelegt und dann durch Verschieben oder Einschlagen der Keile 63 bzw. 63' die notwendige Verspannung hergestellt.

Fig. 36 zeigt die Draufsicht auf eine Schalungstafel 1, entsprechend der Fig. 3, wobei jedoch hier die Stege 2, die aus L-förmigen Profilen gebildet sind, mittels Schrauben lösbar befestigt werden. Diese Schrauben sind hier durch eine strichpunktierte Linie 69 angedeutet. Eine andere Konstruktion für die lösbare Befestigung der Stege 2 zeigen die Fig. 37 und 38. Hier sind auf der Schalungstafel 60' Reihen von bügelförmigen Ösen 70 angeordnet. Die L-förmigen, als Stege 2 dienenden Profilschienen besitzen an ihrem einen Flansch mehrere in einer Reihe angeordnete Öffnungen für die Aufnahme dieser Ösen 70. Zur festen Verbindung der beiden Teile, nämlich der Schalungstafel 60' und des Steges 2 dienen,einschlagbare Keile 71.

Wurden vorstehend rechteckförmige Schalungstafeln erläutert und beschrieben, so ist hier noch zu erwähnen, daß diese auch trapezförmig ausgebildet sein können. Ein Schalungselement, das aus trapezförmigen Schalungstafeln aufgebaut worden ist, zeigt Fig. 39 in Ansicht. Die einzelnen Tafeln 1-1'^{v} haben trapezförmige Gestalt, doch sind die aufeinanderfolgenden Tafeln unterschiedlich groß. Auf diese Weise können trapezförmige oder dreieckförmige Schalungselemente errichtet werden, die auch in sich biegbar sind, so daß mit ihnen eine Teilfläche eines Kegelmantels schalbar ist.

Eine andere Konstruktion für die Bildung von trapez- oder dreieckförmigen Schalungselementen zeigt die Fig. 40 in Ansicht. Hier sind Schalungstafeln gleicher Größe und rechteckförmiger Gestalt miteinander verbunden, jedoch besitzen die Träger 25' keilförmig verlaufende Flansche 72. Ein solcher Träger ist in Schrägsicht in Fig. 41 dargestellt. Es ist auch möglich, an einem Träger 25 (Fig. 42) einen Flansch 73 mit parallelen Rändern und einen Flansch 74 mit konvergierenden Rändern vorzusehen.

Aus dem Vorstehenden ergibt sich, daß innerhalb von Schalungselementen die Schalungstafeln so angeordnet werden können, daß ihre Stege 2 bzw. 61 aufrechtstehen oder aber liegen, wie dies beispielsweise im Zusammenhang mit den Schalungselementen nach den Fig. 39 und 40 veranschaulicht wurde.

## Patentansprüche

1. Schalung zur Errichtung von Baukörpern aus gußfähigen Materialien, wie beispielsweise Beton, mit eventuell beschichteten Schalungstafeln aus elastisch verformbarem Material, beispielsweise Stahlplatten, die zur Fertigung von gekrümmt verlaufenden Baukörpern im elastischen Bereich biegbar sind und die Schalungstafeln außenseitig an einander gegenüberliegenden Rändern und vorzugsweise nahe denselben flanschartige Stege aufweisen, wobei im betriebsmäßigen Einsatz innerhalb einer Schalung unmittelbar aufeinanderfolgende Schalungstafeln an einander benachbarten, die flanschartigen Stege aufweisenden Ränder mit Verriegelungsgliedern miteinander verbunden sind und zur Abstützung d.er aufeinanderfolgenden Schalungstafeln außenseitig an den Schalungstafeln anliegende Träger als Zug- bzw. Druckglieder vorgesehen sind, dadurch gekennzeichnet, daß die flanschartigen Stege (2, 61) an ihren oberen bzw. unteren Enden keilförmige Einschnitte (5) bzw. Hinterschneidungen aufweisen und die eine Begrenzungsebene des keilförmigen, seitlich offenen Einschnittes (5) durch die Außenseite der Schalungstafel gebildet ist und die Stirnkanten (6) der Stege (2) gegenüber den Rändern (7, 8) der Schalungstafeln (1) zurückversetzt sind, und so die Einschnitte (5) bzw. Hinterschneidungen der Stege (2, 61) benachbarter Schalungstafeln (1, 60) zumindest in Blickrichtung rechtwinklig zur Ebene der Stege (2, 61) hinterschnittene, nutenartige Ausschnitte begrenzen, in welchen der Träger (25, 25', 25", 26) liegt.

2. Schalung nach Anspruch 1, dadurch gekennzeichnet, daß die Stege (2, 61) nebeneinander angeordneter Schalungstafeln (1, 60) fluchten (Fig. 14, 24).

3. Schalung nach Anspruch 1, dadurch gekenn-. zeichnet, daß die äußeren Stege (2, 61) bündig mit den vertikalen Rändern (3) der Schalungstafeln (1, 60) liegen.

4. Schalung nach Anspruch 1, dadurch gekennzeichnet, daß über die Länge (L) der rechteckigen Schalungstafeln (1) mehrere, vorzugsweise in gleichen Abständen voneinander angeordnete vertikale Stege (2) außenseitig vorgesehen sind.

5. Schalung nach einem der Ansprüche 1 bis 4, dadurch gekennzeichnet, daß die Länge (L) der Schalungstafel 3,14 m oder ein ganzzahliges Vielfaches davon beträgt.

6. Schalung nach Anspruch 1, dadurch gekennzeichnet, daß als Träger.(25, 26) Bänder vorgesehen sind, die in den Aussparungen liegen, die von den Einschnitten (5) der Stege (2) begrenzt sind und die Aussparungen hinterschnittene Nuten bilden (Fig. 8-13; 15).

7. Schalung nach Anspruch 6, dadurch gekennzeichnet, daß die Breite der Bänder größer ist als die Tiefe der Einschnitte (5).

8. Schalung nach Anspruch 6, dadurch gekennzeichnet, daß das Band als Flansch eines T- oder T-förmigen Trägers ausgebildet ist (Fig. 8-13; 15).

9. Schalung nach Anspruch 1, dadurch gekennzeichnet, daß die als Zugglieder verwendeten Träger endseitig Hülsen (28) tragen, deren Achsen parallel zur Trägerachse liegen und die zur Aufnahme von Spannschrauben dienen, mit welchen aufeinanderfolgende Trägersegmente miteinander verbindbar sind.

10. Schalung nach Anspruch 1, dadurch gekennzeichnet, daß die als Druckglieder verwendeten Träger endseitig Spreizglieder (40) und Anlageflächen (39) für Spreizglieder, wie beispielsweise Keile oder Exzenter tragen (Fig. 24, 25, 26).

11. Schalung nach Anspruch 8, dadurch gekennzeichnet, daß der t-förmige Träger zweiteilig ausgebildet ist, wobei der eine Teil ein T-Träger ist mit einer Reihe von Bohrungen entlang des freien Randes des zentralen Steges und der andere Teil ein Band ist mit entlang seiner Längsachse angeordneten, voneinander distanzierten Stegen, welche rechtwinklig zur Ebene des Bandes stehen und in dessen Mittelebene angeordnet sind und diese im wesentlichen als rechteckige Platten ausgebildeten Stege entlang ihres dem Band abgewandten Randes eine Langlochausnehmung aufweisen und die beiden Teile zur Bildung eines 1-förmigen Trägers miteinander verschraubt sind (Fig. 28-39).

12. Schalung nach Anspruch 1 oder 7 bis 10, dadurch gekennzeichnet, daß der Träger an seiner der Schalungstafel zugewandten und an dieser anliegenden Seite einen mittig angeordneten Steg (32) aufweist, dessen Stärke etwa der Stärke der Schalungstafel (1) entspricht und der in seiner Montagelage zwischen dem oberen und dem unteren Rand zweier in vertikaler Richtung aufeinanderfolgender Schalungstafeln (1) liegt (Fig. 10,13).

13. Schalung nach Anspruch 1, dadurch gekennzeichnet, daß die Stege (2) aus Winkelprofilen gebildet sind und der an der Rückseite einer Schalungstafel (60') anliegende Flansch mehrere Durchbrechungen aufweist, durch welche bügelartige Ösen (70) ragen, welche ihrerseits an der Schalungstafel (60') angeschweißt sind, und durch die Ösen (70) gesteckte Keile (71) die Stege (2) an der Schalungstafel (60') fixieren (Fig. 37 und 38).

14. Schalung nach Anspruch 1, dadurch gekennzeichnet, daß der Einschnitt bzw. die Hinterschneidung am Ende der Stege (61) durch einsetzbare Keile (63, 63') gebildet werden (Fig. 32-35).

15. Schalung nach Anspruch 14, dadurch gekennzeichnet, daß der Keil (63) verschiebbar am Steg (61) geführt ist (Fig. 32-33).

16. Schalung nach Anspruch 1, dadurch gekennzeichnet, daß die einen I-förmigen Querschnitt aufweisenden Träger (25, 25') mindestens einen Flansch (72, 74) mit konvergierenden Randkanten besitzen (Fig. 40-42).

17. Schalung nach Anspruch 15, dadurch gekennzeichnet, daß der Keil (63) eine gabelförmige Gestalt besitzt (Fig. 33).

## Claims

1. Shuttering for erecting buildings made from pourable materials, such as for example concrete, with shuttering panels which are optionally coated and which are made of resiliently deformable material, for example steel plates, which are bendable within the resilient range, for the construction of curvedly extending buildings, and which have shuttering panels on the outside on edges which lie opposite one another, and preferably flange-like webs near to these same; and wherein, in operational use, inside a shuttering, shuttering panels which directly succeed one another are connected together, on edges which are adjacent to one another and which are provided with the flange-like webs, by means of locking members, and for the supporting of the shuttering panels which succeed one another, support members in the form of traction- and/or pressure- members are provided, on the outside, lying against the shuttering panels; characterised in that the flange-like webs (2, 61) have on their upper and/or lower ends wedge-shaped recesses (5) and/or undercuts, and one boundary plane of the wedge-shaped laterally open recess (5) is formed by the outside of the shuttering panel, and the front edges (6) of the webs (2) are backwardly- offset in relation to the edges (7, 8) of the shuttering panels (1), and thus the recesses (5) and/or undercuts of the webs (2, 61) of adjacent shuttering panels (1, 60), at least viewed from the direction at right angles to the plane of the webs (2,61), define undercut groove-like cavities in which the support members (25, 25', 25", 26) lie.

2. Shuttering according to claim 1, characterised in that the webs (2, 61) of adjacently arranged shuttering panels (1, 60) are in alignment (fig. 14, 24).

3. Shuttering according to claim 1, characterised in that the outer webs (2, 61) lie flush with the vertical edges (3) of the shuttering panels (1, 60).

4. Shuttering according to claim 1, characterised in that over the length (L) of the rectangular shuttering panels (1) there are provided, on the outside, several vertical webs (2) which preferably are arranged spaced equidistantly from one another.

5. Shuttering according to any one of the claims 1 to 4, characterised in that the length (L) of the shuttering panels amounts to 3.14 m or to a whole-number multiple thereof.

6. Shuttering according to claim 1, characterised in that as support members (25, 26), strips are provided, which lie in the cavities which are defined by the recesses (5) of the webs (2), and the cavities form undercut grooves (fig. 8-13; 15). ,

7. Shuttering according to claim 6, characterised in that the width of the strips is greater than the depth of the recesses (5).

8. Shuttering according to claim 6, characterised in that the strip is constructed as a flange of a T- or T-shaped support member (fig. 8-13; 15).

9. Shuttering according to claim 1, characterised in that the support members which are used as traction members carry, at their end-sides, sleeves (28) whose axes lie parallel to the axis of the support member and which serve for receiving tightening-screws by means of which support member segments which succeed one another can be connected together.

10. Shuttering according to claim 1, characterised in that the support members which are used as pressure members carry, at their end-sides, expander members (40) and bearing surfaces (39) for expander members, such as for example wedges or eccentrics (fig. 24, 25, 26).

11. Shuttering according to claim 8, characterised in that the I-shaped support member is of two-part construction, whereof one part is a T-support member with a row of bores along the free edge of the central web, and the other part is a strip with webs which are arranged along its longitudinal axis and which are spaced apart from one another, these webs standing at right angles to the plane of the strip and being arranged in the central plane thereof, and these webs, which are constructed substantially as rectangular plates, have along their edge which faces away from the strip, an elongated recess, and the two parts are screwed together in order to form an I-shaped support member (fig. 28-39).

12. Shuttering according to claim 1 or 7 to 10, characterised in that the support member has, on its side which faces towards the shuttering panel and on the side lying thereagainst, a centrally arranged web (32) whose thickness corresponds approximately to the thickness of the shuttering panel (1) and which, in its assembled position, lies between the upper and the lower edge of two shuttering panels (1) which succeed one another in the vertical direction (fig. 10, 13).

13. Shuttering according to claim 1, characterised in that the webs (2) are formed from angled profiles, and the flange which lies thereagainst on the rear side of a shuttering panel (60') has several openings, through which there project loops (70) which resemble curved bars and which in their turn are welded on the shuttering panel (60'), and wedges (71) which are inserted through the loops (70) fix the webs (2) on the shuttering panel (60') (fig. 37 and 38).

14. Shuttering according to claim 1, characterised in that the recess and/or the undercut at the end of the webs (61) are formed by insertable wedges (63, 63') (fig. 32-35).

15. Shuttering according to claim 14, characterised in that the wedge (63) is guided slidably on the web (61) (fig. 32-33).

16. Shuttering according to claim 1, characterised in that those support members (25, 25') which are of I-shaped cross-section have at least one flange (72, 74) with converging lateral edges (fig. 40-42).

17. Shuttering according to claim 15, characterised in that the wedge (63) is of fork-shaped construction (fig. 33).

## Revendications

1. Coffrage pour réaliser des constructions en des produits susceptibles d'être coulés comme par exemple du béton avec éventuellement des panneaux de coffrage superposés, panneaux réalisés en un matériau déformable élastiquement comme par exemple des plaques d'acier qui peuvent être déformées dans le domaine élastique pour la fabrication de constructions courbes et ces panneaux de coffrage présentent sur leur face extérieure au niveau des bords en regard et de préférence près de ceux-ci, les mêmes entretoises en forme de brides, et la mise en oeuvre dans un coffrage, les panneaux de coffrage qui se suivent directement, les bords munis des entretoises en forme de brides sont reliés par des éléments de verrouillage et pour soutenir les panneaux de coffrage successifs, ils sont munis de poutres formant des organes de traction ou de compression appliqués contre la face extérieure des panneaux de coffrage, coffrage caractérisé en ce que les entretoises en forme de brides (2, 61) présentent à leur extrémité supérieure ou inférieure des encoches en forme de coins (5) ou des découpes et l'un des plans limites de l'encoche (5) en forme de coin, ouverte sur les côtés, est formé par la face extérieure du panneau de coffrage et les arêtes frontales (6) des entretoises (2) sont en retrait par rapport aux bords (7, 8) des panneaux de coffrage (1) et en ce que les encoches (5) ou découpes des entretoises (2, 61) de panneaux de coffrage voisins (1, 60) délimitent au moins dans la direction perpendiculaire au plan des entretoises (2, 61 ) des découpes en forme de rainures à contre-dépouille recevant les poutres (25, 25', 25", 26).

2. Coffrage selon la revendication 1, caractérisé en ce que les entretoises (2, 61) des panneaux de coffrage (1, 60) juxtaposés sont alignées (fig. 14, 24).

3. Coffrage selon la revendication 1, caractérisé en ce que les entretoises extérieures (2, 61) sont alignées sur les bords verticaux des panneaux de coffrage (1, 60).

4. Coffrage selon la revendication 1, caractérisé par plusieurs entretoises verticales prévues sur la face extérieure et à intervalles réguliers sur la longueur L d'un même panneau de coffrage rectangulaire (1).

5. Coffrage selon l'une des revendications 1 à 4, caractérisé en ce que la longueur L des panneaux de coffrage est égale à 3,14 m ou un multiple entier de cette longueur.

6. Coffrage selon la revendication 1, caractérisé en ce que les poutres (25, 26) sont des bandes placées dans les cavités délimitées par les encoches (5) des entretoises (2) et les cavités forment des rainures à contre-dépouille (fig. 8-13; 15).

7. Coffrage selon la revendication 6, caractérisé en ce que la largeur des bandes est supérieure à la profondeur des entailles (5).

8. Coffrage selon la revendication 6, caractérisé en ce que la bande constitue l'aile d'une poutre à section ou forme en T (fig. 8-13; 15).

9. Coffrage selon la revendication 1, caractérisé en ce que les poutres utilisées comme organes de traction sont munies à leurs extrémités de douilles (28) dont les axes sont parallèles à l'axe des poutres et qui servent à recevoir des vis de tension permettant de relier entre eux des segments de poutre successifs.

10. Coffrage selon la revendication 1, caractérisé en ce que les poutres utilisées comme organes de compression sont munies à leurs extrémités d'organes d'écartement (40) et de surfaces d'appui (39) pour des organes d'écartement comme par exemple des coins ou des excentriques (fig. 24, 25, 26).

11. Coffrage selon la revendication 8, caractérisé en ce que la poutre en forme de 1 est réalisée en deux parties, une partie étant une poutre en T dont le bord libre de l'âme est muni d'une rangée de perçages et dont l'autre partie est une bande avec des ailes distantes les unes des autres le long de l'axe longitudinal, ailes qui sont perpendiculaires au plan de la bande et placées dans le plan médian, en étant constituées par des plaques principalement rectangulaires dont le bord opposé à la bande comporte chaque fois un trou oblong, les deux parties étant vissées l'une à l'autre pour former une poutre en 1 (fig. 28-39).

12. Coffrage selon la revendication 1 ou 7-10, caractérisé en ce que l'âme (32) de la poutre, appliquée au lieu de sa face tournée vers le panneau de coffrage a une épaisseur correspondant sensiblement à l'épaisseur du panneau de coffrage (1) et en position de montage, et se trouve entre le bord supérieur et le bord inférieur de deux panneaux de coffrage (1) qui se font suite dans la direction verticale (fig. 10, 13).

13. Coffrage selon la revendication 1, caractérisé en ce que l'entretoise (2) est formée de profilés repliés et la bride tournée contre la face arrière d'un panneau de coffrage (60') comportant plusieurs ouvertures à travers lesquelles passent des oeillets (70) en forme d'étriers soudés au panneau de coffrage (60'), des coins (71) engagés dans les oeillets (70) bloquant les entretoises (2) sur les panneaux de coffrage (60') (fig. 37 et 38).

14. Coffrage selon la revendication 1, caractérisé en ce que l'encoche ou la découpe à l'extrémité de l'entretoise (61) est formée par des coins amovibles (63, 63') (fig. 32-35).

15. Coffrage selon la revendication 14, caractérisé en ce que le coin (63) est guidé en coulissement sur l'entretoise (61) (fig. 32-33).

16. Coffrage selon la revendication 1, caractérisé en ce que les poutres (25, 25') ayant une section en forme de 1 ont au moins une aile (72, 74) dont les arêtes marginales convergent (fig. 40-42).

17. Coffrage selon la revendication 15, caractérisé en ce que le coin (63) a une forme de fourche (fig. -33).
